# EUROPÄISCHE PATENTSCHRIFT

(11) **EP 0 134 840 B1**
(45) Veröffentlichungstag und Bekanntmachung des Hinweises auf die Patenterteilung: **28.05.1986**
(21) Anmeldenummer: 83111178.6
(22) Anmeldetag: 09.11.1983
(51) Int. Cl.: E01C 23/06

(54) **Abziehmatte für Sport- und Tennisplätze**
Levelling-mat for sports grounds and tennis courts
Natte d'arasement pour terrains de sports et courts de tennis

(30) Priorität: 02.07.1983 DE 8319158 U
(43) Veröffentlichungstag der Anmeldung: 27.03.1985
(73) Patentinhaber: Firma Carl Freudenberg, 69469 Weinheim (DE)
(72) Erfinder: Gräber, Günter, D-8901 Langweid/Achsheim (DE)
(74) Vertreter: Weissenfeld-Richters, Helga, Dr.

## Beschreibung

Die Erfindung betrifft eine Abziehmatte für Sportplätze, insbesondere für Tennisplätze, die eine Geh- und Laufschicht aus Sand oder Ziegelmehl aufweisen.

Derartige Tennisplätze müssen zur Erzielung einer guten Bespielbarkeit in regelmäßigen Abständen egalisiert werden. Bekanntlich hinterlassen die Tennisspieler bei jedem Schritt, Stop oder Spurt mehr oder weniger tiefe Eindrücke oder Schleifspuren auf dem Sandplatz. Hierdurch wird die Oberfläche des Spielfeldes mehr oder weniger zerstört und die Bespielbarkeit nimmt abhängig von dem Ausmaß der Beschädigung ab. Eine einwandfreie Bespielbarkeit des Platzes ist nämliCh nur dann gewährleistet, wenn die Oberfläche der Sand- oder Ziegelmehlschüttung frei von Vertiefungen und Schleifspuren jeder Art ist.

Es sind verschiedene Verfahren bzw. Vorrichtungen bekannt, mit denen Sport- oder Tennisplätze fortlaufend egalisiert werden können. So gibt es beispielsweise mit Zugseil versehene, netzartig ausgebildete Matten aus Kunststoff, zum Beispiel PVC. Diese Matten enthalten weite, zum Beispiel 10 x 10 cm große Maschen, durch die beim Abziehen Sand oder Ziegelmehl siebartig hindurchtreten können. Infolge der sehr leichten Ausführung und des geringen Flächengewichtes ergibt sich kein befriedigender Abzieh-und Oberflächenvergleichmäßigungseffekt.

Zur Vermeidung dieser Nachteile werden mit Zugseil versehene Kokosmatten verwendet. Infolge des größeren Flächengewichtes ergibt sich ein verbesserter Egalisierungseffekt. Die im Handel befindlichen Kokosmatten sind aber ebenfalls verbesserungsbedürftig, denn wegen der großen Wasseraufnahmefähigkeit der Kokosmatte ist die Verwendbarkeit auf den trockenen Zustand von Matte und Boden beschränkt. Kokosmatten können wegen der Gefahr witterungsbedingter Feuchtigkeitseinwirkungen nicht im Freien gelagert werden. Noch feuchte Plätze lassen sich mit Kokosmatten nicht einwandfrei abziehen.

Die vielfach verwendeten Abziehbesen ergeben eine gute Egalisierung auch bei größeren Oberflächenbeschädigungen, jedoch ist der Abtrag von Sand oder Ziegelmehl von der nichtbeschädigten Oberfläche zu groß, so daß auch hier keine befriedigende Lösung des bekannten Problems gegeben ist.

Die bekannten Egalisierungseinrichtungen sind meist auch unhandlich im Gebrauch und haben - bedingt durch ihre Form - den Nachteil, daß ein Abziehen des Platzes im Bereich des Netzes und der äußeren Platzbegrenzungen kaum oder nur bedingt möglich ist. Man gelangt beim Abziehen nicht unter das Netz bzw. an die Platzbegrenzung, weil die Klemmvorrichtung für das Zugseil in der Regel über die Matten hinaussteht. Beim Besen kann auf Grund der Höhe ein Abziehen unter dem Netz nicht durchgeführt werden.

Der Erfindung liegt die Aufgabe zugrunde, eine Matte zum wirksamen Egalisieren der Sportplatzoberfläche zu entwickeln, die wasserunempfindlich ist, auch schwer zugängliche Stellen des Platzes erfaßt und einen übermäßigen Abtrag von Sand oder Ziegelmehl vermeidet.

Diese Aufgabe wird durch die im Anspruch 1 definierte Abziehmatte gelöst.

Die vorgeschlagene Matte besteht aus einem offenstrukturierten Vliesstoff aus groben synthetischen Fasern oder Fäden und ist mit zahlreichen inneren Hohlräumen durchsetzt. Die groben Fasern oder Fäden sind in Form einer offenen skelettartigen Bahn mit 70 bis 95 Vol.% Hohlräumen abgelegt und an ihren Überkreuzungsstellen mit Hilfe von thermoplastisch erweichenden Bindefasern oder synthetischen Kunstharzen als Bindemittel verfestigt. Durch die Hohlräume können Sand und Ziegelmehl leicht eindringen und auch wieder austreten. Hierdurch ergibt sich ein sehr wirksames Egalisieren der Tennisplatzfläche ohne einen nennenswerten Abtrag von Sand oder Ziegelmehl.

Es ist wichtig, daß die Matte neben der vorstehend beschriebenen offenen Struktur den erforderlichen Auflagedruck ergibt. Deshalb ist es zweckmäßig, Beschwerungselemente einzubauen, z. B. Flacheisen- oder Rundeisenstäbe, Drahtgittergewebe oder Kugelschnüre aus Metall. Darüber hinaus werden dicke und schwere Vliesstofflagen verwendet. Das Flächengewicht des Vliesstoffes ohne Beschwerungselemente beträgt ca, 500 bis 2 500 g/cm². Die Dicke der Vliesstofflage beträgt in der Regel 15 bis 30 mm.

Die Matte kann unterschiedlich aufgebaut sein. So ist es nach einer Ausführungsform möglich, eine einzige Vliesstofflage zu verwenden, welche die oben angegebenen Eigenschaften aufweist. In der Regel ist es jedoch vorteilhaft, zwei Vliesstofflagen einzusetzen, die durch Verkleben zusammengefügt sind, wobei die Beschwerungselemente zwischen den Vliesstofflagen angeordnet werden. Jede Vliesstofflage besitzt dann die Hälfte des erforderlichen Endgewichtes von ca. 500 bis 2 500 g/cₘ².

Der Vliesstoff ist offenstrukturiert und sehr grobporig. Er besteht aus synthetischen organischen Fasern und oder Fäden, z. B. aus Polyamid und oder Polyester, deren Titer im Bereich von 10 bis 250 detex liegt. Als Bindemittel können übliche thermoplastisch erweichbare Bindefasern verwendet werden oder auch übllche Bindemittel auf Kunstharzbasis. Es ist lediglich notwendig, daß die Bindefasern bzw. Bindemittel eine ausreichende Festigkeit ergeben und daß sie auch indifferent gegen Wassereinwirkung sind.

Das spezifische Gewicht der Matte wird zweckmäßig noch erhöht, indem feste Füllstoffe vorgesehen sind, die mit dem Bindemittel abgemischt sind und ein spezifisches Gewicht von mehr als 1,0 g/cm³ besitzen, z. B. Quarzmehl, Korund, Bariumsulfat oder dergleichen.

Der obere Rand der Matte ist zweckmäßig durchgehend als Schlaufe ausgebildet und dient zur Aufnahme von Zug- oder Aufhängeeinrichtungen. Die Matte kann überdies in jedem beliebigen Winkel zugeschnitten werden, z. B. in Trapezform, so daß ein Abziehen unter dem Netz und an der Platzbegrenzung möglich ist. Infolge der Vliesstruktur sind Bearbeitungen der Schnittränder nicht notwendig, weil die zugeschnittenen Matten nicht mehr ausfransen. Infolge der offenen Struktur und der vorliegenden synthetischen Fasern wird kein Wasser in der Matte zurückgehalten. Im Gegensatz zu der bekannten Kokosmatte kann Regenwasser aus der aufgehängten Matte schnell abtropfen.

Feuchter Sand oder feuchtes Ziegelmehl setzen sich beim Abziehen feuchter Plätze nur geringfügig in der Matte fest. Beim Trocknen fallen Sand und Mehl schnell und vollständig auch aus der Matte heraus. Die Seilzug und Aufhängevorrichtung läßt sich einfach auswechseln. In der Regel genügt es, durch den als durchgehende Schlaufe ausgebildeten oberen Rand der Matte ein Metallrohr, z. B. ein Aluminiumrohr durchzuziehen. Das Rohr ist zweckmäßig mit beidseitig außen und in der Mitte angeordneten Löchern versehen. Die Außenlöcher dienen der Befestigung des Zugseils und das in der Mitte angeordnete Loch nimmt die Aufhängevorrichtung auf. Das Auswechseln einer defekten Matte gestaltet sich einfach und ist sehr wenig zeitaufwendig.

Die erfindungsgemäße Abziehmatte ist in den Figuren 1 und 2 wiedergegeben.

Figur 1 -zeigt eine Draufsicht der Matte mit Zugseil und eingebauten stabförmigen Beschwerungselementen.

Figur 1a ist eine seitliche Ansicht der gleichem Matte.

Figur 1b zeigt einen Ausschnitt aus der Verankerung für das Zugseil. An der mit x bezeichneten Stelle des durch die am oberen Rand der Matte befindliche Schlaufe gesteckten Rohres ist ein Durchgangsloch vorgesehen. In diesem Durchgangsrohr ist eine rückseitig mit Sechskantmuttern verankerte Öse für das Zugseil angebracht.

Figur 2 zeigt die erfindungsgemäße Matte beim Abziehen eines Tennisplatzes in Netznähe.

## Patentansprüche

1. Abziehmatte für Sport- und Tennisplätze mit einer Oberfläche aus Sand, Ziegelmehl oder dergleichen, bestehend aus einer oder mehreren Lagen eines offenstrukturierten Vliesstoffes aus groben synthetischen organischen Fasern oder Fäden, die in Form einer skelettartigen Bahn mit 70 bis 95 Vol.% Hohlräumen abgelegt und mit Hilfe von thermoplastisch erweichenden Bindefasern oder von synthetischen Kunstharzen als Bindemitteln gebunden sind, wobei das spezifische Gewicht der Matte durch Füllstoffe im Bindemittel erhöht ist und/oder Beschwerungselemente wie Stäbe, Gitter, Kugeln, Kugelschnüre oder dergleichen vorgesehen sind.

2. Abziehmatte nach Anspruch 1, dadurch gekennzeichnet, daß sie aus 2 Vliesstofflagen besteht, die miteinander verklebt sind.

3. Abziehmatte nach einem der Ansprüche 1 oder 2, dadurch gekennzeichnet, daß wenigstens der obere Rand der Matte durchgehend als Schlaufe ausgebildet ist zur Aufnahme von Zug-oder Aufhängeeinrichtungen.

4. Abziehmatte nach einem der Ansprüche 1 bis 3, dadurch gekennzeichnet, daß die dicken synthetischen organischen Fasern Polyamid-und/oder Polyesterfasern sind.

5. Abziehmatte nach einem der Ansprüche 1 bis 4, dadurch gekennzeichnet, daß die Fasern einen Titer von 10 bis 250 detx aufweisen.

6. Abziehmatte nach einem der Ansprüche 1 bis 5, dadurch gekennzeichnet, daß die Matte ca. 15 bis 30 mm dick ist und daß das Flächengewicht der Vliesstofflage (n) ohne Beschwerungselemente ca. 500 bis 2500 g/cm² beträgt.

7. Abziehmatte nach einem der Ansprüche 1 bis 6, dadurch gekennzeichnet, daß die Fasern mit Hilfe eines Füllstoffhaltigen Kunstharzes als Bindemittel verfestigt sind, wobei die Füllstoffe ein spezifisches Gewicht von mehr als 1,0 g/cm³ aufweisen.

8. Abziehmatte nach Anspruch 1 bis 7, dadurch gekennzeichnet, daß das Bindemittel Quarzmehl, Korund, Bariumsulfat oder dergleichen als Füllstoffe enthält.

## Claims

1. A levelling-mat for a sports ground or tennis court having a surface of sand, brick dust or the like, comprising one or more layers of an open-. structured nonwoven composed of coarse synthetic organic fibres or filaments which have been. laid in the form of a skeletonlike web having 70 to 96 % by volume of hollow spaces and which have been bonded by means of thermoplastically softening bonding fibres or synthetic resins as binders, the specific weight of the mat being raised by fillers in the binder and/or weighting elements such as rods, grids, balls, ball cords or the like.

2. A levelling-mat according to claim 1, characterized in that it comprises two layers of nonwoven which are adhesively bonded to each other.

3. A levelling-mat according to claim 1 or 2. characterized in that at least the upper edge of the mat is constructed throughout as a loop for receiving traction or suspension means.

4. A levelling-mat according to any one of claims 1 to 3, characterized in that the coarse synthetic organic fibres are nylon and/or polyester fibres.

5. A levelling-mat according to any of claims 1 to 4, characterized in that the fibres have a linear density of 10 to 250 dtex.

6. A levelling mat according to any of claims 1 to 5, characterized in that the mat is about 15 to 30 mm thick and in that the weight per unit area of the nonwoven layer(s) without weighting elements is about 500 to 2 500 g/cm².

7. A levelling-mat according to any of claims to 6, characterized in that the fibres are conolidated by means of a filler-containing synthetic resin as binder in which the filler has a specific weight of more than 1.0 g/cm³.

8. A levelling-mat according to claims 1 to 7, characterized in that the binder contains quartz dust, corundum, barium sulphate or the like as filler.

## Revendications

1. Natte d'arasement pour terrains de sport et courts de tennis ayant une surface en sable, brique pilée ou matériau analogue, constituée d'une ou plusieurs couches d'une nappe à structure ouverte en fibres ou filaments organiques synthétiques grossiers se présentant sous forme d'une feuille continue en forme de squelette, avec 70 à 95 % en volume de cavités et liées au moyen de filaments de liaison de ramollissement thermoplastique ou par une résine synthétique servant de liant, le poids spécifique de la natte étant augmenté par des matières de charge contenues dans le liant et/ou par des éléments de lestage tels que barres, grillages, billes, cordeaux de billes ou analogues.

2. Natte d'arasement selon la revendication 1, caractérisée en ce qu'elle est constituée d'une nappe en deux couches assemblées par collage.

3. Natte d'arasement selon l'une des revendications 1 ou 2, caractérisée en ce qu'au moins le bord supérieur de la natte est constitué en forme de boucle continue, destinée à recevoir les dispositifs de traction ou de suspension.

4. Natte d'arasement selon l'une des révendi- cations 1 à 3, caractérisée en ce que les fibres organiques synthétiques épaisses sont des fibres de polyamide et/ou de polyester.

5. Natte d'arasement selon l'une des revendications 1 à 4, caractérisée en ce que les fibres présentent un titre de 10 à 250 detex.

6. Natte d'arasement selon l'une des revendications 1 à 5, caractérisée en ce que la natte a une épaisseur de 15 à 30 mm et en ce que le poids unitaire de la ou des couches de la nappe, sans éléments de lestage, est d'environ 500 à 2 500 g/_{cm}2.

7. Natte d'arasement selon l'une des revendications 1 à 6, caractérisée en ce que les filaments sont consolidés par une résine synthétique contenant une matière de charge et servant de liant, les matières de charge ayant un poids spécifique de 1,0 gl_{cm}³.

8. Natte d'arasement selon les revendications 1 à 7, caractérisée en ce que le liant contient, comme matière de charge, de la poudre de quartz, de corindon, de sulfate de baryum ou de tout autre matériau analogue.
